# EUROPÄISCHE PATENTSCHRIFT

(11) **EP 1 383 144 B1**
(45) Veröffentlichungstag und Bekanntmachung des Hinweises auf die Patenterteilung: **02.12.2009**
(21) Anmeldenummer: 03015303.5
(22) Anmeldetag: 07.07.2003
(51) Int. Cl.: H01F 7/16, H01H 71/24

(54) **Tauchanker-Vorrichtung**
Plunger device
Dispositif plongeur

(30) Priorität: 18.07.2002 DE 10232661
(43) Veröffentlichungstag der Anmeldung: 21.01.2004
(73) Patentinhaber: SIEMENS AKTIENGESELLSCHAFT, 80333 München (DE)
(72) Erfinder: Göttler, Richard, 93077 Bad Abbach (DE)

(56) Entgegenhaltungen:
- US-A- 2 360 750
- US-A- 5 959 519

## Beschreibung

Die Erfindung betrifft eine Tauchanker-Vorrichtung für ein elektromagnetisches Gerät gemäß Patentanspruch 1.

Eine derartige Tauchanker-Vorrichtung kommt beispielsweise in der Steuer-, Schalt- und Befehlstechnik zum Einsatz. Hierbei kann die Tauchanker-Vorrichtung in einem Stromstoßschaltgerät, insbesondere in einem Stromstoßrelais bzw. in einem Schutzschaltgerät, insbesondere in einem Leitungs- oder Motorschutzschaltgerät bzw. in einem Schaltgerät, insbesondere in einem Leistungsschalter, Schütz oder Relais, eingesetzt werden. Darüber hinaus kann die Technik der Tauchanker-Vorrichtung in einem Reiheneinbaugerät mit Schaltfunktion Anwendung finden.

Aus der EP 0 885 450 B1 ist ein elektromagnetisches Schaltgerät bekannt, in welchem ein zweiteiliger Anker in einem elektromagnetischen Block an einem Ende eines zylinderförmigen Tauchkernteils mit einer Ankerplatte versehen ist.

Es ist die Aufgabe der vorliegenden Erfindung, eine Tauchanker-Vorrichtung anzugeben, mit der eine große Anzugskraft bei einer kleinen Baugröße eines zugehörigen Ankers unter Verwendung einfacher Mittel mit einem geringen Fertigungs- und Montageaufwand erzielt werden soll.

Diese Aufgabe wird erfindungsgemäß gelöst durch die Merkmale des Patentanspruchs 1; vorteilhafte Ausgestaltungen der Erfindung sind jeweils Gegenstand der Unteransprüche.

Durch die erfindungsgemäße Tauchanker-Vorrichtung für ein elektromagnetisches Gerät, bei der ein erstes Ankerkernteil mit einem zweiten Ankerkernteil doppelwandig zu dem Ankerkern und ein erstes Ankerplattenteil mit einem zweiten Ankerplattenteil einwandig zu der Ankerplatte zusammengesetzt ist, kann die für die Anzugskraft relevante Materialstärke des Ankerkerns bei gleichbleibender Materialstärke der Ankerplatte erhöht werden, so dass unter Verwendung einfacher Mittel und einem geringen Fertigungs- und Montageaufwand sowie einer geringen Baugröße eine hohe Anzugskraft des Ankers bei einem Einsatz in dem elektromagnetischen Gerät erzielt werden kann.

Die Erfindung sowie vorteilhafte Ausgestaltungen gemäß Merkmalen der Unteransprüche werden im Folgenden anhand in der Zeichnung dargestellter Ausführungsbeispiele näher erläutert; darin zeigen:
- FIG 1: eine Tauchanker-Vorrichtung mit einem ersten Ankerelement und mit einem zweiten Ankerelement in einer perspektivischen Darstellung,
- FIG 2, 2A: ein erstes Ankerelement und ein zu dem ersten Ankerelement gleiches zweites Ankerelement gemäß FIG 1 in einer perspektivischen Darstellung und
- FIG 3: eine Tauchanker-Vorrichtung gemäß FIG 1 mit weiteren Bauteilen in einer perspektivischen Darstellung mit einem Viertelschnitt.

In FIG 1 ist eine Tauchanker-Vorrichtung 1 für ein elektromagnetisches Gerät 2 gemäß FIG 3, beispielsweise Schaltgerät, insbesondere Stromstoßschaltgerät, Schutzschaltgerät bzw. elektromagnetisches Auslösegerät, gezeigt. Die Tauchanker-Vorrichtung 1 weist einen Anker mit einem Ankerkern 3 und eine dazu abgewinkelte Ankerplatte 4 auf. Der Anker weist seinerseits ein einstückiges erstes Ankerelement 5 mit einem ersten Ankerkernteil 3a und einem zugehörigen ersten Ankerplattenteil 4a auf. Ferner ist der Anker mit einem zweiten Ankerelement 6 mit einem zweistückigen zweiten Ankerkernteil 3b und einem zugehörigen zweiten Ankerplattenteil 4b versehen. Das erste Ankerkernteil 3a setzt sich mit dem zweiten Ankerkernteil 3b doppelwandig zu dem Ankerkern 3 zusammen, wobei die Ankerplatte 4 aus dem ersten Ankerplattenteil 4a und dem zweiten Ankerplattenteil 4b einwandig in einer gemeinsamen Ebene zusammengefügt ist.

Das erste Ankerelement 5 und das zweite Ankerelement 6 sind jeweils für sich vorteilhafterweise einstückig als StanzBiegeteil und demnach günstig herstellbar ausgestaltet, wobei das jeweilige Ankerplattenteil 4a und 4b in einem rechten Winkel zu dem korrespondierenden Ankerkernteil 3a bzw. 3b abgebogen ist. Sowohl das erste Ankerkernteil 3a des ersten Ankerelementes 5 als auch das zweite Ankerkernteil 3b des zweiten Ankerelementes 6 weisen einzeln bzw. in ihrer Gesamtheit einen von einem kreisförmigen Querschnitt abweichenden rechteckigen Querschnitt auf. Hierbei erhält der durch das gegenseitige Anliegen der beiden Ankerkernteile 3a,3b zusammengesetzte und doppelwandige Ankerkern 3 eine Quaderform.

Der so zusammengesetzte quaderförmige und mit einem großen Querschnitt versehene Ankerkern 3 erlaubt vorteilhafterweise gegenüber einem zylinderförmigen Ankerkern, insbesondere bei Reiheneinbaugeräten - u.a. Schaltgeräten - mit einer vorgegebenen Gerätebreite von beispielsweise 18 mm, dass eine hohe geräteorientierte Raumausnutzung bei einer magnetfeldbedingten großen Anzugskraft des Ankers bei einem Einsatz in dem elektromagnetischen Gerät 2 erzielt werden kann. Vorzugsweise wird die Baueinheit aus dem ersten und dem zweiten Ankerelement 5,6 mit Dynamoblechen - ferromagnetische Eisenwerkstoffe u.a. ST37K - ausgebildet, wobei die schichtweise Blechung des zusammengesetzten Ankerkerns 3 eine Verringerung von Wirbelstromverlusten und dadurch eine geringe Erwärmung der Tauchanker-Vorrichtung bewirkt.

Die Quaderform des Ankers kann auch durch eine weitere Ausgestaltung der beiden Ankerkernteile 3a,3b, beispielsweise in Form von ineinandergreifenden Bereichen der Ankerkernteile 3a,3b erzielt werden. Die jeweils von den beiden Ankerkernteilen 3a und 3b abgewinkelten und zugehörigen Ankerplattenteile 4a bzw. 4b weisen in einer Draufsicht jeweils für sich eine L-Form auf, wobei jeweils ein kurzer L-Schenkel des ersten Ankerplattenteiles 4a an einem langen L-Schenkel des zweiten Ankerplattenteiles 4a und umgekehrt angeordnet ist, so dass mit Vorteil die Ankerplatte 4 einwandig in einer gemeinsamen Ebene ausgestaltet ist.

Die Ankerplatte 4 ist neben der vorteilhaften Doppel-L-Anordnung, welche durch die beiden gleichen und jeweils einstückigen Ankerelemente 5,6 gegeben ist, auch durch weitere geometrische Formen ausgestaltbar. Hierbei kann das erste und das zweite Ankerplattenteil 4a bzw. 4b jeweils eine U- oder E-Form aufweisen und darüber hinaus ist eine U-förmige Ausgestaltung des ersten Ankerplattenteiles 4a und eine I-förmige Ausgestaltung des zweiten Ankerplattenteiles 4b derart möglich, dass eine quadratische oder rechteckige Ankerplattenform entsteht. Weiterhin kann die Ankerplatte 4 aus einem in sich geschlossenen bzw. einseitig offenen auch runden bzw. ovalen Rahmen bestehen, der beispielsweise mit dem abgewinkelten ersten Ankerkernteil 3a einstückig verbunden ist und dieses durch ein Zuordnen des bloßen zweiten Ankerkernteiles 3b den Ankerkern 3 ergibt.

Das erste Ankerelemente 5 ist gemäß FIG 1 baugleich zu dem zweiten Ankerelement 6 ausgestaltet, wobei jedes der beiden einfach zu handhabenden Ankerelemente 5,6 symmetrisch bzw. unsymmetrisch ausgebildet sein kann, jedoch in ihrer zusammengefügten Gesamtheit dem Anker eine symmetrische Geometrie verleihen. Die baugleiche Ausgestaltung der Ankerelemente 5,6 erlaubt vorteilhafterweise einen unter fertigungstechnischen und wirtschaftlichen Aspekten günstigen Aufbau des Ankers mit lediglich einem Werkzeug, wobei die symmetrische Ausgestaltung der Ankerelemente 5,6 eine verschnittreduzierte Ausnutzung des zugrunde liegenden Blechmaterials ermöglicht und die unsymmetrische Ausbildung der Ankerelemente 5,6 - z.B. L-förmige Ankerplattenteile 4a,4b - eine verwechslungsfreie Kombination derselben gewährleistet.

Das erste und das zweite Ankerelement 5 bzw. 6 sind durch einen Schweißpunkt bzw. durch eine Schweißnaht oder durch ein paketartiges Stanzen bzw. mit einem Befestigungsmittel zu einer Baueinheit verbindbar. Befestigungsmittel können hierbei ein Niet, insbesondere ein im jeweiligen Ankerelement 5 oder 6 integrierter Niet bzw. integriertes Nietloch, eine Schraube, eine Klemme od. dgl. sein.

In FIG 2 und 2A ist das erste Ankerelement 5 und das zu dem ersten Ankerelement 5 gleich ausgestaltete und weggeklappte zweite Ankerelement 6 gemäß FIG 1 jeweils in einer perspektivischen Darstellung gezeigt. Das erste Ankerelement 5 und das zweite Ankerelement 6 weisen jeweils für sich eine erste und eine zweite Ausnehmung 7a bzw. 7b auf, die mit der Ausbildung eines Stößels 8 gemäß FIG 3 korrespondiert und insbesondere jeweils als hälftiges Stößelnegativ, vorteilhafterweise als Stanzteil, ausgebildet ist. Der Stößel 8 gemäß FIG 3 ist kraft- und/oder formschlüssig zwischen dem ersten Ankerelement 5 und dem zweiten Ankerelement 6, insbesondere zwischen dem ersten Ankerkernteil 3a und dem zweiten Ankerkernteil 3b angeordnet. Diese einfache und vorteilhafte modulartige Aufbauweise ist durch die pyramidenstumpfähnliche, konus- bzw. kegelförmige Ausbildung des Stößels 8 gegeben.

In FIG 3 ist die Tauchanker-Vorrichtung 1 mit weiteren Bauteilen, wie mit einem Joch 9 und mit einer zu diesem zuordbaren Spule, in die der Anker einführbar ist, in einer perspektivischen Darstellung mit einem Viertelschnitt gezeigt. Das Joch 9 ist U-förmig ausgestaltet und weist einen ersten und einen zweiten Schenkel 9a bzw. 9b sowie einen Verbindungsschenkel 9c auf.

An dem Freiende des ersten Schenkels 9a ist ein erster Kurzschlussring 11 und an dem Freiende des zweiten Schenkels 9b ein zweiter Kurzschlussring 12 angeordnet. Hierbei sind die jeweiligen endseitigen Stirnflächen 13a und 13b des ersten Schenkels 9a bzw. des zweiten Schenkels 9b in jeweils einen schmalen und in einen breiten ungleichen Abschnitt unterteilt, wobei die Stirnflächen 13a,13b als flächige Auflage für die Ankerplatte 4 vorgesehen sind. Der erste Kurzschlussring 11 umfasst hierbei den breiten Abschnitt des ersten Schenkels 9a und der zweite Kurzschlussring 12 den breiten Abschnitt des zweiten Schenkels 9b, wobei jeweils einer der beiden Kurzschlussringe 11,12 einen der beiden Ankerplattenteile 4a,4b, insbesondere dem jeweiligen kurzen L-Schenkel, als Teil der Auflage zugeordnet ist. Die Ankerplatte 4 ist hierbei im Sinne einer großen Anzugs- und Haltekraft ausgelegt. Die Stirnflächen 13a,13b, insbesondere der jeweilige schmale und breite Abschnitt weisen hierbei ein Flächenverhältnis von etwa 40 % : 60 % bzw. 1/3 : 2/3 auf, so dass vorteilhafterweise die Ankerplatte 4 nicht zum "Kleben" neigt.

Der erste und der zweite Kurzschlussring 11 bzw. 12 sind als geschlossener Metallring ausgebildet, der in die sogenannten Polflächen - hier in die Stirnflächen 13a und 13b des ersten bzw. des zweiten Schenkels 9a bzw. 9b eingelegt - ist. Ein Stromfluss in einem die vorgenannten Bauteile aufweisenden Magnetsystem bedingt ein erstes Magnetfeld. Wird ein durch das erste Magnetfeld in dem Magnetsystem erzeugter magnetischer Fluss im Stromnulldurchgang zu Null, lässt die Haltekraft im Anker nach, so dass dieser dazu neigt, von den Pol- bzw. Stirnflächen 13a,13b abzuheben. In dem jeweiligen Kurzschlussring 11,12 wird durch eine Änderung des magnetischen Flusses eine Spannung induziert, die einen Strom in dem ersten und in dem zweiten Kurzschlussring 11 bzw. 12 zur Folge hat. Hierbei wird ein zweites Magnetfeld erzeugt, das dem ersten Magnetfeld der Spule 10 zeitlich nacheilt, wobei der jeweilige magnetische Fluss in der Spule 10 und in den beiden Kurzschlussringen 11,12 nicht gleichzeitig zu Null wird. Eine verbleibende pulsierende Haltekraft ist größer als eine Kontakt- und Federrückstellkraft und gewährleistet somit einen annähernd "brummfreien" Betrieb des elektromagnetischen Gerätes 2.

Die Tauchanker-Vorrichtung 1 ist mit einem die Spule 10 tragenden und gegen den Ankerkern 3 isolierenden Spulenkörper 4 versehen, der zwischen dem in diesen einführbaren Ankerkern 3 einerseits und der Spule 10 andererseits angeordnet ist. Von Vorteil ist hierbei eine Anordnung des ersten und des zweiten Kurzschlussringes 11 bzw. 12 an dem ersten bzw. an dem zweiten Schenkel 9a bzw. 9b, so dass der Spulenkörper 14 auf dem Verbindungsschenkel 9c aufliegt und von den beiden Kurzschlussringen 11,12 innerhalb des Jochs 9 fixiert ist.

Zwischen der Ankerplatte 4 und den Stirnflächen 13a,13b ist ein erster Luftspalt 15 gegeben, der bei Bestromung der Spule 10 aufgrund einer Ankerbewegung gegen Null geht und in einer Endstellung des Ankers quasi zu Null wird; hierbei wird eine definierte Anzugsstellung erreicht, die ein "Brummen" des Magnetsystems verhindert. Ein zweiter Luftspalt 16, der zwischen dem Freiende 17 des Ankerkerns 3 und dem Verbindungsschenkel 9c gegeben ist, geht gleichermaßen bei Bestromung der Spule 10 aufgrund der Ankerbewegung gegen Null, bleibt jedoch in einer Größenordnung von beispielsweise 0,1 bis 0,3 mm erhalten, um ein Öffnen bzw. Rückstellen des Ankers zu ermöglichen. Ein Übergangsbereich zwischen dem Anker einerseits und dem Joch 9 andererseits ist hierbei großflächig im Sinne eines störungsfreien Verlaufes der magnetischen Feldlinien berücksichtigt.

Sowohl durch das Planieren der Kontaktfläche zwischen der Unterseite der Ankerplatte 4 als auch der als Auflage dienenden Stirnflächen 13a,13b der beiden Schenkel 9a,9b im Sinne einer Kalibrierung, kann einerseits die Ebenheit der Kontaktflächen und andererseits ein minimaler erster Luftspalt gewährleistet werden. Die Einbringung eines Durchzuges im Bereich des Verbindungsschenkels 9c kann als Kalibrierungsmöglichkeit für den zweiten Luftspalt 16 vorgesehen werden. Grundsätzlich dienen zur Kalibrierung die Länge des Ankerkerns 3 und die Planheit der Kontaktfläche.

Die zuvor erläuterte Erfindung kann wie folgt zusammengefasst werden:

Um eine Tauchanker-Vorrichtung 1 für ein elektromagnetisches Gerät 2 anzugeben, mit der eine große Anzugskraft bei einer kleinen Baugröße eines zugehörigen Ankers unter Verwendung einfacher Mittel mit einem geringen Fertigungs- und Montageaufwand erzielt werden soll, ist vorgesehen, dass ein Anker, der ein erstes Ankerelement 5 mit einem ersten Ankerkernteil 3a und mit einem zugehörigen erster Ankerplattenteil 4a aufweist sowie ein zweites Ankerelement 6 mit einem zweiten Ankerkernteil 3b und mit einem zugehörigen zweiten Ankerplattenteil 4b aufweist, gegeben ist, wobei das erste Ankerkernteil 3a mit dem zweiten Ankerkernteil 3b zumindest doppelwandig zu dem Ankerkern 3 und das erste Ankerplattenteil 4a mit dem zweiten Ankerplattenteil 4b einwandig zu der Ankerplatte 4 zusammengesetzt ist.

## Patentansprüche

1. Tauchanker-Vorrichtung (1) für ein elektromagnetisches Gerät (2),
- mit einem Anker, der einen Ankerkern (3) und eine dazu abgewinkelte Ankerplatte (4) aufweist,
- wobei der Anker ein erstes Ankerelement (5) mit einem ersten Ankerkernteil (3a) mit einem zugehörigen ersten Ankerplattenteil (4a) aufweist sowie ein zweites Ankerelement (6) mit einem zweiten Ankerkernteil (3b) mit einem zugehörigen zweiten Ankerplattenteil (4b) aufweist,
- wobei das erste Ankerkernteil (3a) mit dem zweiten Ankerkernteil (3b) zumindest doppelwandig zu dem Ankerkern (3) und das erste Ankerplattenteil (4a) mit dem zweiten Ankerplattenteil (4b) einwandig zu der Ankerplatte (4) zusammengesetzt ist.

2. Tauchanker-Vorrichtung nach Anspruch 1,
- mit einer jeweils einstückigen Ausgestaltung des ersten Ankerelementes (5) und/oder des zweiten Ankerelementes (6).

3. Tauchanker-Vorrichtung nach einem der vorhergehenden Ansprüche,
- mit einer Ausgestaltung des ersten Ankerelementes (5) und/oder des zweiten Ankerelementes (6) als StanzBiegeteil.

4. Tauchanker-Vorrichtung nach einem der vorhergehenden Ansprüche,
- mit einem von einem kreisförmigen Querschnitt abweichenden, insbesondere annähernd rechteckigen Querschnitt des Ankerkerns (3).

5. Tauchanker-Vorrichtung nach einem der vorhergehenden Ansprüche,
- mit einer zueinander baugleichen Ausgestaltung des ersten Ankerelementes (5) und des zweiten Ankerelementes (6).

6. Tauchanker-Vorrichtung nach einem der vorhergehenden Ansprüche,
- mit einer jeweils symmetrischen Ausgestaltung des ersten Ankerelementes (5) und des zweiten Ankerelementes (6).

7. Tauchanker-Vorrichtung nach einem der vorhergehenden Ansprüche,
- mit einer jeweils unsymmetrischen Ausgestaltung des ersten Ankerelementes (5) und des zweiten Ankerelementes (6).

8. Tauchanker-Vorrichtung nach einem der Ansprüche 1 bis 5 oder 7,
- mit einer jeweils L-förmigen Ausgestaltung des ersten Ankerplattenteiles (4a) und des zweiten Ankerplattenteiles (4b).

9. Tauchanker-Vorrichtung nach einem der vorhergehenden Ansprüche,
- mit einer Schweiss-, Stanzpaketier- bzw. Befestigungsmittel-Verbindung des ersten Ankerelementes (5) mit dem zweiten Ankerelement (6).

10. Tauchanker-Vorrichtung nach einem der vorhergehenden Ansprüche,
- mit einem Joch (9) und mit einer zu diesem zuordbaren Spule (10), in die der Anker einführbar ist.

11. Tauchanker-Vorrichtung nach einem der vorhergehenden Ansprüche,
- mit einer U-förmigen Ausgestaltung des Jochs (9) mit einem ersten und einem zweiten Schenkel (9a bzw. 9b) sowie mit einem Verbindungsschenkel (9c), wobei der erste und der zweite Schenkel (9a bzw. 9b) als flächige Auflage für die Ankerplatte (4) vorgesehen sind.

12. Tauchanker-Vorrichtung nach Anspruch 11,
- mit einem ersten Kurzschlussring (11) an dem ersten Schenkel (9a) und mit einem zweiten Kurzschlussring (12) an dem zweiten Schenkel (9b).

13. Tauchanker-Vorrichtung nach Anspruch 11 und/oder 12,
- mit einer ungleichen Unterteilung der endseitigen Stirnflächen (13a bzw. 13b) des ersten Schenkels (9a) und des zweiten Schenkels (9b) in jeweils einen schmalen und in einen breiten Abschnitt, wobei die Stirnflächen (13a,13b) als Auflage für die Ankerplatte (4) vorgesehen sind.

14. Tauchanker-Vorrichtung nach Anspruch 11 bis 13,
- mit einer Anordnung des ersten Kurzschlussringes (11) an dem ersten Schenkel (9a) und des zweiten Kurzschlussringes (12) an dem zweiten Schenkel (9b), wobei jeweils einer der beiden Kurzschlussringe (9a,9b) einem der beiden Ankerplattenteile (4a,4b) als Teil der Auflage zugeordnet ist.

15. Tauchanker-Vorrichtung nach Anspruch 11 bis 14,
- mit einer Umfassung des ersten Kurzschlussringes (11) an dem breiten Abschnitt des ersten Schenkels (9a) und des zweiten Kurzschlussringes (12) an dem breiten Abschnitt des zweiten Schenkels (9b).

16. Tauchanker-Vorrichtung nach einem der vorhergehenden Ansprüche,
- mit einem die Spule (10) tragenden und gegen den Ankerkern (3) isolierenden Spulenkörper (14), der zwischen dem in diesen einführbaren Ankerkern (3) einerseits und der Spule (10) andererseits angeordnet ist.

17. Tauchanker-Vorrichtung nach Anspruch 11 bis 16,
- mit einer Anordnung des ersten und des zweiten Kurzschlussringes (11 bzw. 12) an dem ersten bzw. an dem zweiten Schenkel (9a bzw. 9b), so dass der Spulenkörper (14) auf dem Verbindungsschenkel (9c) aufliegt und von den beiden Kurzschlussringen (11,12) innerhalb des Jochs (9) fixiert ist.

18. Tauchanker-Vorrichtung nach einem der vorhergehenden Ansprüche,
- mit einer kraft- und/oder formschlüssigen Anordnung eines Stößels (8) zwischen dem ersten und dem zweiten Ankerelement (5 bzw. 6), insbesondere zwischen dem ersten Ankerkernteil (3a) und dem zweiten Ankerkernteil (3b).

19. Tauchanker-Vorrichtung nach Anspruch 18,
- mit einer pyramidenstumpfähnlichen, konus- bzw. kegelförmigen Ausbildung des Stößels (8).

20. Tauchanker-Vorrichtung nach Anspruch 18 und/oder 19,
- mit einer zu der Ausbildung des Stößels (8) korrespondierenden Ausnehmung des ersten Ankerkernteiles (3a) und des zweiten Ankerkernteiles (3b), insbesondere jeweils als hälftiges Stößelnegativ.

21. Verwendung einer Tauchanker-Vorrichtung nach einem der vorhergehenden Ansprüche,
- in einem Schaltgerät, insbesondere Stromstossschaltgerät oder Schutzschaltgerät bzw. in einem elektromagnetischen Auslösegerät.

## Claims

1. Plunger apparatus (1) for an electromagnetic device (2),
- with an armature, featuring an armature core (3) and an armature plate (4) angled away from it,
- with the armature featuring a first armature element (5) with a first armature core part (3a) with an associated armature plate part (4a) as well as a second armature element (6) with a second armature part (3b) with an associated second armature plate part (4b),
- with the first armature part (3a) being combined with the second armature part (3b) at least double walled to form the armature core (3) and the armature plate part (4a) being combined single walled with the second armature plate part (4b) to form the armature plate (4).

2. Plunger apparatus according to claim 1,
- with a one-piece embodiment of the first armature element (5) and/or of the second armature element (6) in each case.

3. Plunger apparatus according to one of the previous claims,
- with an embodiment of the first armature element (5) and/or the second armature element (6) as a punched and bent part.

4. Plunger apparatus according to one of the previous claims,
- with a cross section of the armature core (3) deviating from a circular cross section, especially having an almost rectangular cross section.

5. Plunger apparatus according to one of the previous claims,
- with an identically constructed embodiment of the first armature element (5) and the second armature element (6).

6. Plunger apparatus according to one of the previous claims,
- with a symmetrical embodiment of the first armature element (5) and the second armature element (6) in each case.

7. Plunger apparatus according to one of the previous claims,
- with an asymmetrical embodiment of the first armature element (5) and the second armature element (6) in each case.

8. Plunger apparatus according to one of claims 1 to 5 or 7,
- with an L-shaped embodiment of the first armature plate part (4a) and of the second armature plate part (4b) in each case.

9. Plunger apparatus according to one of the previous claims,
- with a welded, punch-laminated or attachment means connection of the first armature element (5) to the second armature element (6).

10. Plunger apparatus according to one of the previous claims,
- with a yoke (9) and with a coil (10) able to be allocated to said yoke into which the armature is able to be introduced.

11. Plunger apparatus according to one of the previous claims,
- with a U-shaped embodiment of the yoke (9) with a first and a second arm (9a or 9b) as well as with a connecting arm (9c), with the first and a second arm (9a or 9b) being provided as a flat support for the armature plate (4).

12. Plunger apparatus according to claim 11,
- with a first short circuit ring (11) on the first arm (9a) and with a second short circuit ring (12) on the second arm (9b).

13. Plunger apparatus according to claim 11 and/or 12,
- with an unequal division of the end face surfaces (13a or 13b) of the first arm (9a) and of the second arm (9b) into a narrow section and a wide section respectively, with the end faces (13a, 13b) being provided as a support for the armature plate (4).

14. Plunger apparatus according to claim 11 to 13,
- with an arrangement of the first short circuit ring (11) on the first arm (9a) and the second short circuit ring (12) on the second arm (9b), with one of the two short circuit rings (9a,9b) being assigned to one of the two armature plate parts (4a,4b) as part of the support in each case.

15. Plunger apparatus according to claim 11 to 14,
- with a surrounding part of the first short circuit ring (11) on the wide section of the first arm (9a) and of the second short circuit ring (12) on the wide section of the second arm (9b).

16. Plunger apparatus according to one of the previous claims,
- with a coil body (14) carrying the coil (10) and insulating it from the armature core (3), which is arranged between the armature core (3) able to be introduced into said body on one side and the coil (10) on the other side.

17. Plunger apparatus according to claim 11 to 16,
- with an arrangement of the first and the second short circuit ring (11 or 12) on the first or on the second arm (9a or 9b), so that the coil body (14) lies on the connecting arm (9c) and is fixed by the two short circuit rings (11, 12) within the yoke (9).

18. Plunger apparatus according to one of the previous claims,
- with a non-positive and/or positive arrangement of a plunger (8) between the first and the second armature element (5 or 6), especially between the first armature part (3a) and the second armature part (3b).

19. Plunger apparatus according to claim 18,
- with pyramid base-like, conical or spherical embodiment of the plunger (8).

20. Plunger apparatus according to claim 18 and/or 19,
- with a cutout of the first armature core part (3a) and of the second armature core part (3b), corresponding to the embodiment of the plunger (8) especially as a half plunger negative in each case.

21. Use of a plunger apparatus according to one of the previous claims,
- in a switching device, especially an impulse relay or protective switching device or in an electromagnetic tripping device.

## Revendications

1. Dispositif à induit plongeur (1) pour un appareil électromagnétique (2),
- avec un induit qui présente un noyau d'induit (3) et une plaque d'induit (4) pliée par rapport au noyau,
- l'induit présentant un premier élément d'induit (5) avec une première partie de noyau d'induit (3a) avec une première partie de plaque d'induit (4a) associée et un deuxième élément d'induit (6) avec une deuxième partie de noyau d'induit (3b) avec une deuxième partie de plaque d'induit (4b) associée,
- la première partie de noyau d'induit (3a) et la deuxième partie de noyau d'induit (3b) sont assemblées au moins à double paroi pour former le noyau d'induit (3) et la première partie de plaque d'induit (4a) et la deuxième partie de plaque d'induit (4b) sont assemblées à paroi simple pour former la plaque d'induit (4).

2. Dispositif à induit plongeur selon la revendication 1, le premier élément d'induit (5) et/ou le deuxième élément d'induit (6) étant chacun réalisés d'une seule pièce.

3. Dispositif à induit plongeur selon l'une des revendications précédentes, le premier élément d'induit (5) et/ou le deuxième élément d'induit (6) étant réalisés sous la forme d'une pièce découpée et pliée.

4. Dispositif à induit plongeur selon l'une des revendications précédentes, le noyau d'induit (3) présentant une section qui est différente d'une section circulaire et qui est plus particulièrement approximativement rectangulaire.

5. Dispositif à induit plongeur selon l'une des revendications précédentes, le premier élément d'induit (5) et le deuxième élément d'induit (6) étant de construction identique.

6. Dispositif à induit plongeur selon l'une des revendications précédentes, le premier élément d'induit (5) et le deuxième élément d'induit (6) se présentant chacun sous une forme symétrique.

7. Dispositif à induit plongeur selon l'une des revendications précédentes, le premier élément d'induit (5) et le deuxième élément d'induit (6) se présentant chacun sous une forme non symétrique.

8. Dispositif à induit plongeur selon l'une des revendications 1 à 5 ou 7 la première partie de plaque d'induit (4a) et la deuxième partie de plaque d'induit (4b) se présentant chacune sous la forme d'un L.

9. Dispositif à induit plongeur selon l'une des revendications précédentes, le premier élément d'induit (5) étant relié au deuxième élément d'induit (6) par soudage, par découpage en paquet ou par des moyens de fixation.

10. Dispositif à induit plongeur selon l'une des revendications précédentes, avec une culasse (9) et une bobine (10) qui peut être associée à celle-ci et dans laquelle l'induit peut être introduit.

11. Dispositif à induit plongeur selon l'une des revendications précédentes, la culasse (9) se présentant sous la forme d'un U avec une première branche et une deuxième branche (9a resp. 9b) ainsi qu'avec une branche de liaison (9c), les première et deuxième branches (9a resp. 9b) étant prévues en tant que surface d'appui plane pour la plaque d'induit (4).

12. Dispositif à induit plongeur selon la revendication 11, la première branche (9a) présentant une première bague de court-circuit (11) et la deuxième branche (9b) présentant une deuxième bague de court-circuit (12).

13. Dispositif à induit plongeur selon la revendication 11 et/ou 12, les faces frontales du côté terminal (13a resp. 13b) de la première branche (9a) et de la deuxième branche (9b) étant subdivisées inégalement chacune en une partie étroite et une partie large, les faces frontales (13a, 13b) étant prévues en tant que surface d'appui pour la plaque d'induit (4).

14. Dispositif à induit plongeur selon la revendication 11 à 13, la première bague de court-circuit (11) étant disposée sur la première branche (9a) et la deuxième bague de court-circuit (12) étant disposée sur la deuxième branche (9b), l'une des deux bagues de court-circuit (9a, 9b) étant associée respectivement à l'une des deux parties de plaque d'induit (4a, 4b) en tant que partie de la surface d'appui.

15. Dispositif à induit plongeur selon la revendication 11 à 14, avec une bordure de la première bague de court-circuit (11) sur la partie large de la première branche (9a) et de la deuxième bague de court-circuit (12) sur la partie large de la deuxième branche (9b).

16. Dispositif à induit plongeur selon l'une des revendications précédentes, avec une carcasse de bobine (14) qui supporte la bobine (10) et l'isole par rapport au noyau d'induit (3), laquelle carcasse est située entre le noyau d'induit (3) qui peut être introduit dans celle-ci, d'une part, et la bobine (10), d'autre part.

17. Dispositif à induit plongeur selon la revendication 11 à 16, la première bague de court-circuit et la deuxième bague de court-circuit (11 resp. 12) étant disposées sur la première resp. sur la deuxième branche (9a resp. 9b) de sorte que la carcasse de bobine (14) repose sur la branche de liaison (9c) et est fixée par les deux bagues de court-circuit (11, 12) à l'intérieur de la culasse (9).

18. Dispositif à induit plongeur selon l'une des revendications précédentes, un poussoir (8) étant situé de manière à établir une liaison à force et/ou par complémentarité de forme entre les premier et deuxième éléments d'induit (5 resp. 6), en particulier entre la première partie de noyau d'induit (3a) et la deuxième partie de noyau d'induit (3b).

19. Dispositif à induit plongeur selon la revendication 18, le poussoir (8) se présentant sous la forme d'une espèce de pyramide tronquée ou d'un cône.

20. Dispositif à induit plongeur selon la revendication 18 et/ou 19, un évidement de la première partie du noyau d'induit (3a) et de la deuxième partie du noyau d'induit (3b) correspondant à la configuration du poussoir (8) et se présentant plus particulièrement respectivement sous forme de moitié complémentaire du poussoir.

21. Utilisation d'un dispositif à induit plongeur selon l'une des revendications précédentes dans un appareil de commutation, en particulier un appareil de commutation à impulsions ou un appareil de commutation de protection resp. dans un appareil de déclenchement électromagnétique.
